# EUROPÄISCHE PATENTSCHRIFT

(11) **EP 0 512 152 B1**
(45) Veröffentlichungstag und Bekanntmachung des Hinweises auf die Patenterteilung: **11.10.1995**
(21) Anmeldenummer: 91111721.6
(22) Anmeldetag: 13.07.1991
(51) Int. Cl.: B67D 1/08

(54) **Sicherheitsvorrichtung für Getränkefass**
Safety device for beverage cask
Dispositif de sécurité pour fût à boisson

(30) Priorität: 04.05.1991 DE 4114604
(43) Veröffentlichungstag der Anmeldung: 11.11.1992
(73) Patentinhaber: D.S.I. JOSEF BREITWISCH & Co. GmbH, D-50996 Köln (DE)
(72) Erfinder: Jaeger, Rolf, W-5000 Köln 40 (DE)
(74) Vertreter: Köhne, Friedrich, Dipl.-Ing.

(56) Entgegenhaltungen:
- WO-A-91/02694
- DE-A- 3 844 428
- GB-A- 1 003 447
- GB-A- 2 209 740

## Beschreibung

Die Erfindung bezieht sich auf eine Sicherheitsvorrichtung für den Einsatz in einer Auslaßöffnung eines unter Druck stehenden Getränkefasses, insbesondere Bierfasses, mit einem Gehäuse, einem Zentralrohr, einer Bajonettplatte, welche mit äußeren Vorsprüngen in L-Schlitze des Gehäuseteiles eingreift, ferner mit einer Druckfeder, die sich einerseits an der Bajonettplatte und andererseits an einer Dichtungsvorrichtung abstützt, und mit einem Verriegelungselement, welches von der Druckfeder gehalten ist und in Betriebsstellung hinter den inneren Rand der Faß-Auslaßöffnung greift.

Eine solche zuvor angegebene Sicherheitsvorrichtung ist aus der GB-AS 21 88 040 bekannt. Das eigentliche Verriegelungselement ist in Form eines radial nach außen ragenden Hakens einstückig an der Bajonettplatte angeformt. Aus diesem Grunde kann zunächst nur eine Teilmontage der Sicherheitsvorrichtung vorgenommen werden, nämlich eine Teilmontage des Zentralrohres mit Dichtungskranz, Druckfeder und zunächst loser Bajonettplatte. Wegen des radialen Vorsprunges des Verriegelungselementes kann das Einführen durch die Auslaßöffnung des Fasses nur in Schrägstellung der Bajonettplatte und des Zentralrohres erfolgen. Danach erfolgt der endgültige Zusammenbau der Sicherheitsvorrichtung durch Aufsetzen eines separaten Kopfteiles mit einem zylindrischen Rohrstutzen, an dessen inneren Ende L-förmige Schlitze vorgesehen sind, in welche radiale Vorsprünge der Bajonettplatte zum Einsatz gebracht werden müssen. Erst danach kann das endgültige Einschrauben der Sicherheitsvorrichtung in die Auslaßöffnung des Fasses erfolgen. Auch hier sind die Montagevorgänge recht umständlich und zeitraubend, zumal die Druckfeder bei der Montage am Faß zusammengedrückt werden muß, um die Bajonettplatte zum Einrasten zu bringen.

Weitere Sicherheitsvorrichtungen sind aus der WO 91/026 94-A1 bekannt. Bei der Konstruktion nach einem Ausführungsbeispiel besteht das Verriegelungselement aus einer verhältnismäßig langen sich axial erstreckenden Zunge, an deren oberen Ende ein Ring angeformt ist, der seinerseits von dem oberen Ende der Druckfeder gehalten ist. Das untere Ende der Zunge ist nach außen umgebogen und weist einen radial nach außen gerichteten Steg auf. Wegen dieser Formgestaltung des Verriegelungselementes muß auch hier die Montage zunächst in einer Schrägstellung des Zentralrohres und der umgebenden Teile erfolgen, bevor das Gehäuse gerade gerichtet, axial eingeschoben und schließlich festgeschraubt werden kann. Bei einem weiteren Ausführungsbeispiel ist wiederum ein langgestreckter mit einer Knickstelle versehener aus Federstahl bestehender Finger vorgesehen, an dessen oberem Ende ein eingespannter Ring angeformt ist. Das freie untere Ende des Fingers drückt gegen ein U-förmiges Schwenkelement, das innerhalb einer Ausnehmung des Ventilgehäuses von dem Stahlfinger bis zu einem Anschlag in eine Außenstellung geschwenkt wird. Die Schwenklagerung erfolgt durch Kerben in den Unterseiten der Schenkel des U-förmigen Elementes, in die der untere Rand der Ausnehmung eingreift. Bei diesem Ausführungsbeispiel kann die gesamte zusammengebaute Vorrichtung durch axiales Eindrücken in die Auslaßöffnung und durch anschließendes Festschrauben in Betriebsstellung gebracht werden, weil das Schwenkelement entgegen der Federkraft des Stahlfingers nach innen einschwenken kann.

Ferner ist aus der DE-AS 38 44 428 eine aufbruchsichere Verankerung für Zapfrohre an Bierbehältern bekannt. Hierbei sind an einem oberen Verschlußstück drei auf dem Umfang verteilte achsparallel verlaufende Stäbe vorgesehen, an deren unterem Ende mittels Gelenken od. dgl. schräg nach oben und außen führende abgewinkelte Arme angelenkt sind, welche durch Fenster in der Rohrwand des Kopfstückes greifen. Die freien Enden dieser Arme sind auf die Innenfläche des Gefäßhalses gerichtet, so daß ein Lösen des Kopfstückes vom Faß durch Drehen verhindert wird.

Ein weiterer Stand der Technik ist aus der GB-OS 22 09 740 bekannt. Hierbei ist zwischen dem einstückig angeformten Boden des in die Auslaßöffnung des Getränkefasses einschraubbaren Gehäuses einerseits und dem unteren Ende einer im Gehäuse angeordneten Druckfeder andererseits eine ringförmige Scheibe angeordnet, die mit einem nach außen aus dem Gehäuse herausragenden Vorsprung versehen ist. Beim Einschrauben des Gehäuses in die Auslaßöffnung des Getränkefasses nimmt die Scheibe mit dem Vorsprung unter einseitigem Zusammendrücken der Druckfeder eine Schrägstellung ein, bis der Vorsprung unter die untere Kante der Auslaßöffnung gelangt und unter dem Druck der Feder in Betriebsstellung gebracht wird. Beim Ausschrauben des Gehäuses kann die Scheibe mit dem Vorsprung wiederum eine Schrägstellung einnehmen, und zwar in der anderen Richtung unter Zusammendrücken der von dem Vorsprung abliegenden Seite der Druckfeder. Da diese letzere Schwenkbewegung auch möglich ist, wenn im Getränkefaß ein hoher Druck herrscht, bietet diese bekannte Vorrichtung keine ausreichende Sicherheit.

Gegenüber dem zuvor aufgezeigten Stand der Technik betrifft die Erfindung die spezielle Ausgestaltung einer Sicherheitsvorrichtung an einer nach dem Keg-Prinzip aufgebauten Faßarmatur. Dabei liegt der Erfindung die Aufgabe zu Grunde, den konstruktiven Teil der Sicherheitsvorrichtung, welcher dem Absichern gegen unkontrolliertes Herausschleudern der Armatur bei unsachgemäßer Demontage dient, wesentlich zu vereinfachen und damit den Bau- und Kostenaufwand zu verringern.

Die gestellte Aufgabe wird erfindungsgemäß dadurch gelöst, daß das Verriegelungselement aus einem Rechtecksteg mit einem abgewinkelten Teil besteht, welches hinter den inneren Rand oder in eine Ausnehmung der Bajonettplatte greift.

Eine Alternative zur Lösung der gestellten Aufgabe ist dadurch gekennzeichnet, daß das Verriegelungselement aus einem Rechtecksteg mit einer T-förmigen Verbreiterung am inneren Ende besteht, und daß die T-förmige Verbreiterung in Vertiefungen der Bajonettplatte eingreift.

Vorteilhafte Ausgestaltungen der Erfindung ergeben sich aus den Unteransprüchen.

In der Zeichnung sind Ausführungsbeispiele der Erfindung im Schema dargestellt, und zwar zeigen:
Figur 1 einen mittleren Vertikalschnitt durch eine Sicherheitsvorrichtung,
Figur 2 ein Ausführungsbeispiel eines Verriegelungselementes in perspektivischer Ansicht,
Figur 3 ein anderes Ausführungsbeispiel eines Verriegelungselementes ebenfalls in Perspektive,
Figur 4 eine Seitenansicht auf die Sicherheitsvorrichtung gemäß Figur 1,
Figur 5 einen Horizontalschnitt gemäß Schnittlinie V-V in Figur 4,
Figur 6 eine Sicherheitsvorrichtung entsprechend Figur 4, jedoch mit einer Detailänderung und
Figur 7 einen Horizontalschnitt gemäß Schnittlinie VII-VII in Figur 6.

Die Figuren 1, 4 und 5 zeigen ein Ausführungsbeispiel einer Sicherheitsvorrichtung für den Einsatz in eine zeichnerisch nicht dargestellte Auslaßöffnung eines unter Druck stehenden Getränkefasses, insbesondere Bierfasses. Die Vorrichtung besitzt ein Gehäuse 1 mit einem Außengewinde 2, welches, wie beschrieben, zum Einschrauben und endgültigen Festschrauben in einem Innengewinde in der Auslaßöffnung versehen ist. Ferner ist am oberen Ende ein Außenflansch 3 mit einer Abschrägung 4 oder einer Abrundung am Rand einstückig mit dem oberen Ende des Gehäuses 1 vorgesehen. Dieser Außenflansch 3 dient einmal zum Einschrauben der Sicherheitsvorrichtung und zum anderen zur Verbindung mit einem bekannten, zeichnerisch nicht dargestellten Schankhahn. Nach unten hin ist das Gehäuseteil 5 im Durchmesser verringert, und zwar zur Anpassung an den an sich bekannten nicht gezeichneten Rohrstutzen an der Auslaßöffnung des Getränkefasses. Zur Abdichtung diesem gegenüber dient ein Dichtungsring 6. In dem unteren Gehäuseteil 5 sind ferner Öffnungen 7 für den Durchtritt von Druckgas, insbesondere CO₂ vorgesehen, wenn ein Zapfhahn installiert ist. Nach dem unteren Ende des Gehäuseteiles 5 hin befinden sich drei nach unten öffnende L-Schlitze 8 mit axialen Schlitzteilen 9 und tangentialen Schlitzteilen 10, die zusammen mit einer Bajonettplatte 11 einen Bajonettverschluß bilden. Zu diesem Zweck ist die Bajonettplatte mit drei am Umfang verteilten äußeren Vorsprüngen 12, 13 und 14 versehen.

Die Sicherheitsvorrichtung besitzt ferner ein Zentralrohr 15, welches in bekannter Weise mit seinem unteren Ende bis nahe an den Boden des Getränkefasses reicht. Das obere Rohrteil 16 ist gegenüber dem unteren etwas verjüngt, d. h. im Durchmesser kleiner gehalten, es ist aber einstückig mit dem übrigen Teil des Zentralrohres gefertigt. In dem verjüngten Rohrteil 16 befinden sich Bohrungen 17. Am oberen Ende des Zentralrohres 15 ist eine Stirnplatte 18 befestigt. Ferner ist das obere Ende des Rohrteiles 16 von einem Dichtungsring 19 sowie einem Stützring 20 umgeben. Im Gehäuse befindet sich ferner eine Druckfeder 21 in Form einer Schraubenfeder, die sich einerseits, nämlich am unteren Ende an der Bajonettplatte 11 und andererseits mit dem obere Ende an dem Stützring 20 und damit an dem Dichtungsring 19 und der Stirnplatte 18 dieser gesamten Dichtungsvorrichtung abstützt.

Von wesentlicher Bedeutung ist nun, daß die Sicherheitsvorrichtung ein bewegliches Verriegelungselement 22 aufweist, welches derart ausgebildet und angeordnet ist, daß es während des Einsatzvorganges gegenüber dem nicht gezeichneten Rand der Auslaßöffnung bzw. dem Rohrstutzen an der Auslaßöffnung ausweichen kann und sodann in Betriebsstellung hinter den inneren Rand der Auslaßöffnung greift. Wie aus Figur 1 zu erkennen ist, ist das Verriegelungselement 22 zwischen einem Teil der Bajonettplatte 11 und der Druckfeder 21 gehalten, und es ragt in Betriebsstellung nach außen über das Gehäuseteil 5 hinaus. Wesentlich ist dabei, daß das Verriegelungselement 22 am inneren Ende schwenkbar gelagert ist, so daß es über einen Winkelbereich 23 nach oben hin in die strichpunktiert eingezeichnete Lage schwenken kann, d. h. in eine Lage, in der sich das Verriegelungselement vollständig innerhalb des unteren Gehäuseteiles 5 befindet und beim Eindrücken der Sicherheitsvorrichtung in die Auslaßöffnung des Getränkefasses nicht hindert. Die Schwenkbewegung wird dadurch verursacht, daß sich die äußere Kante des Verriegelungselementes an die betreffende Innenwand der Auslaßöffnung anlegt, so daß das Verriegelungselement automatisch nach oben hin geschwenkt wird. Sobald die Sicherheitsvorrichtung insgesamt soweit nach unten in die Auslaßöffnung eingeschoben und durch das Einschrauben auch noch nach unten hin bewegt wird, bis das Verriegelungselement in den Bereich unterhalb des Randes des Rohrstutzens an der Auslaßöffnung gelangt, wird es durch den Druck der Druckfeder 21 wieder zurück in die ausgezogen gezeichnete Lage nach Figur 1 geschwenkt, so daß es mit dem äußeren Ende dann die Verriegelungsfunktion ausführen kann.

Vorteilhafterweise ist in dem unteren Gehäuseteil 5 ein genügend großes Fenster 24 vorgesehen, welches insbesondere in Figur 4 sichtbar ist. Das Verriegelungselement 22 ragt zu einem Teil durch dieses Fenster nach außen hindurch, wobei die Fensterunterkante 25 und / oder die Bajonettplatte 11 als Anschlag für die Verriegelungsstellung wirkt.

Um eine noch bessere Führung des Verriegelungselementes 22 bei der Ausführung nach Figur 1 zu erhalten, ist dieses in Betriebsstellung in einer Vertiefung 34 der Bajonettplatte 11 geführt, wobei die Oberfläche der Vertiefung mit der Fensterunterkante 25 fluchtet, also in der Höhe übereinstimmt. Ein besonders einfaches Ausführungsbeispiel für das Verriegelungselement ist in Figur 2 perspektivisch dargestellt, und zwar besteht dieses aus einem Rechtecksteg 26 mit einem abgewinkelten Teil 27, welches hinter den inneren Rand oder in eine Ausnehmung der Bajonettplatte 11 greift, so daß das Verriegelungselement auch in radialer Richtung und gleichzeitig unter dem Druck der Druckfeder 21 gehalten ist. Das Verriegelungselement kann aber auch nach Figur 3 aus einem Rechtecksteg 28 mit einer T-förmigen Verbreiterung 29 am inneren Ende bestehen. Der querverlaufende T-Balken 29, der entweder rechteckig oder auch zylindrisch ausgebildet sein kann, greift dann in Vertiefungen der Bajonettplatte ein. Nach dem Ausführungsbeispiel gemäß Figur 4 ist das beschriebene Fenster 24 allseitig geschlossen.

Das Ausführungsbeispiel nach den Figuren 6 und 7 stimmt im wesentlichen mit demjenigen nach den Figuren 4 und 5 überein. Es sind daher für gleiche oder gleichwirkende Teile die gleichen Bezugszeichen verwendet worden. Bei diesem letzteren Ausführungsbeispiel ist das Fenster 30 jedoch zum Teil nach unten geöffnet, d. h. neben einem Ende der Fensterunterkante 33, die in tangentialer Richtung verläuft und wieder als Anschlagfläche für das Verriegelungselement 22 dient, ist ein axial nach unten verlaufender offener Schlitz 32 in dem unteren Gehäuseteil 5 vorgesehen. Die Breite dieses Schlitzes 32 entspricht etwa der Breite des Verriegelungselementes 22, so daß dieses durch den Schlitz nach unten geführt werden kann. Die in Verriegelungsstellung als Anschlag wirkende Fensterunterkante 33 weist jedoch eine größere Breite auf als die tangentialen Bajonettschlitze 10, so daß das Verriegelungselement auch nach dem Öffenen des Bajonettverschlusses zunächst noch gehalten wird und erst bei Weiterdrehen durch den axialen Schlitzteil 32 der Fensteröffnung 31 austreten kann.

Bei dem oben erläuterten Ausführungsbeispiel ist das Prinzip nur eines Verriegelungselementes beschrieben worden. Im allgemeinen genügt auch ein einziges Verriegelungselement. Um die Sicherheit noch zu erhöhen, ist es jedoch von Vorteil, daß eine Mehrzahl von Verriegelungselementen in bezug auf den Gehäuseumfang verteilt vorgesehen ist. Besonders zweckmäßig sind drei Verriegelungselemente, die unter einem Winkel von je 120° zueinander angeordnet sind. Auf diese Weise ergibt sich gewissermaßen eine Dreipunktabstützung, wodurch eine eventuelle Schrägstellung der Sicherheitsvorrichtung im Gefahrenfalle vermieden wird. Aus konstruktiven Gründen ist es dabei vorteilhaft, die drei Verriegelungselemente jeweils etwa in der Mitte zwischen den äußeren Vorsprüngen der Bajonettplatte anzuordnen.

Während es bei der Erfindung, die oben ausführlich erläutert worden ist, im wesentlichen darauf ankommt, daß die gesamte Sicherheitsvorrichtung in vollständig zusammengesetzter Form durch die Auslaßöffnung des Getränkefasses eingesetzt werden kann, ist auch die spätere Demontage, d. h. das Herausnehmen der Sicherheitsvorrichtung aus der Öffnung des Getränkefasses, einfach durchzuführen.

## Patentansprüche

1. Sicherheitsvorrichtung für den Einsatz in einer Auslaßöffnung eines unter Druck stehenden Getränkefasses, insbesondere Bierfasses, mit einem Gehäuse (1), einem Zentralrohr (15), einer Bajonettplatte (11), welche mit äußeren Vorsprüngen (12, 13, 14) in L-Schlitze (8) des Gehäuseteiles (5) eingreift, ferner mit einer Druckfeder (21), die sich einerseits an der Bajonettplatte (11) und andererseits an einer Dichtungsvorrichtung (18, 19, 20) abstützt, und mit einem Verriegelungselement (22), welches von der Druckfeder (21) gehalten ist und in Betriebsstellung hinter den inneren Rand der Faß-Auslaßöffnung greift, dadurch gekennzeichnet, daß das Verriegelungselement (22) aus einem Rechtecksteg (26) mit einem abgewinkelten Teil (27) besteht, welches hinter den inneren Rand oder in eine Ausnehmung der Bajonettplatte (11) greift.

2. Sicherheitsvorrichtung für den Einsatz in einer Auslaßöffnung eines unter Druck stehenden Getränkefasses, insbesondere Bierfasses, mit einem Gehäuse (1), einem Zentralrohr (15), einer Bajonettplatte (11), welche mit äußeren Vorsprüngen (12, 13, 14) in L-Schlitze (8) des Gehäuseteiles (5) eingreift, ferner mit einer Druckfeder (21), die sich einerseits an der Bajonettplatte (11) und andererseits an einer Dichtungsvorrichtung (18, 19, 20) abstützt, und mit einem Verriegelungselement (22), welches von der Druckfeder (21) gehalten ist und in Betriebsstellung hinter den inneren Rand der Faß-Auslaßöffnung greift, dadurch gekennzeichnet, daß das Verriegelungselement (22) aus einem Rechtecksteg (26) mit einer T-förmigen Verbreiterung (29) am inneren Ende besteht, und daß die T-förmige Verbreiterung (29) in Vertiefungen der Bajonettplatte (11) eingreift.

3. Sicherheitsvorrichtung nach Anspruch 1 oder 2, dadurch gekennzeichnet, daß das Verriegelungselement (22) zu einem Teil durch ein Fenster (24; 30) des Gehäuses (1) hindurchragt und die Fensterunterkante (25) und die Bajonettplatte (11) als Anschlag für die Verriegelungsstellung wirkt.

4. Sicherheitsvorrichtung nach Anspruch 3, dadurch gekennzeichnet, daß das Verriegelungselement (22) in Betriebsstellung in einer Vertiefung (34) der Bajonettplatte (11) geführt ist und die Oberfläche der Vertiefung mit der Fensterunterkante (25) fluchtet.

5. Sicherheitsvorrichtung nach Anspruch 3 oder 4, dadurch gekennzeichnet, daß das Fenster (30) neben einem Ende der Fensterunterkante (33) einen axial nach unten verlaufenden und offenen Schlitz (32) aufweist, welcher der Breite des Verriegelungselementes (22) entspricht, und daß die in Verriegelungsstellung als Anschlag wirkende Fensterunterkante (33) eine größere Breite als die tangentialen Bajonettschlitze (10) aufweist.

6. Sicherheitsvorrichtung nach einem der vorhergehenden Ansprüche, dadurch gekennzeichnet, daß eine Mehrzahl von Verriegelungselementen in Bezug auf den Gehäuseumfang verteilt vorgesehen ist.

7. Sicherheitsvorrichtung nach Anspruch 6, dadurch gekennzeichnet, daß drei Verriegelungselemente unter einem Winkel von je 120° zueinander angeordnet sind.

8. Sicherheitsvorrichtung nach Anspruch 7, dadurch gekennzeichnet, daß die drei Verriegelungselemente jeweils etwa in der Mitte zwischen den äußeren Vorsprüngen der Bajonettplatte angeordnet sind.

## Claims

1. Safety device for use in an outlet opening of a pressurised beverage cask, in particular a beer barrel, with a housing (1), a central pipe (15), a bayonet plate (11), which engages by outer projections (12, 13, 14) in L-slots (8) in the housing part (5), furthermore with a compression spring (21), which is supported at one end on the bayonet plate (11) and at the other end on a sealing device (18, 19, 20) and with a locking member (22), which is held by the compression spring (21) and in the operating position engages behind the inner edge of the barrel outlet opening, characterised in that the locking member (22) consists of a rectangular web (26) with a bent part (27), which engages behind the inner edge or in a recess in the bayonet plate (11).

2. Safety device for use in an outlet opening of a pressurised beverage cask, in particular beer barrel, with a housing (1), a central pipe (15), a bayonet plate (11), which engages by outer projections (12, 13, 14) in L-slots (8) in the housing part (5), furthermore with a compression spring (21), which is supported at one end on the bayonet plate (11) and at the other end on a sealing device (18, 19, 20), and with a locking member (22), which is held by the compression spring (21) and in the operating position engages behind the inner edge of the barrel outlet opening, characterised in that the locking member (22) consists of a rectangular web (26) with a T-shaped enlargement (29) at the inner end, and that the T-shaped enlargement (29) engages in recesses in the bayonet plate (11).

3. Safety device according to Claim 1 or 2, characterised in that the locking member (22) projects partly through a window (24; 30) in the housing (1) and the lower edge (25) of the window and the bayonet plate (11) act as a stop for the locking position.

4. Safety device according to Claim 3, characterised in that in the operating position, the locking member (22) is guided in a recess (34) in the bayonet plate (11) and the surface of the recess aligns with the lower edge (25) of the window.

5. Safety device according to Claim 3 or 4, characterised in that beside one end of the lower edge (33) of the window, the window (30) comprises a slot (32) which extends axially downwards and is open, which slot corresponds to the width of the locking member (22), and that the lower edge of the window (33) acting as a stop in the locking position has a greater width than the tangential bayonet slots (10).

6. Safety device according to one of the preceding Claims, characterised in that a plurality of locking members is distributed with respect to the periphery of the housing.

7. Safety device according to Claim 6, characterised in that three locking members are arranged at an angle of 120° with respect to each other.

8. Safety device according to Claim 7, characterised in that the three locking members are respectively located approximately in the centre between the outer projections of the bayonet plate.

## Revendications

1. Dispositif de sécurité destiné à être utilisé dans une ouverture de sortie d'un tonneau de boisson sous pression, en particulier d'un tonneau de bière, comprenant un corps (1), un tube central (15), une plaque à baïonnette (11) qui est en prise par des saillies extérieures (12, 13, 14) dans des lentes en L (8) de la partie (5) du corps, un ressort de compression (21) qui prend appui, d'un côté, sur la plaque à baïonnette (11) et, de l'autre côté, sur un dispositif d'étanchéité (18, 19, 20), et un élément de verrouillage (22) qui est retenu par le ressort de compression (21) et est engagé derrière le bord intérieur de l'ouverture de sortie du tonneau dans la position de travail, caractérisé en ce que l'élément de verrouillage (22) est constitué par une barrette rectangulaire (26) munie d'une partie coudée (27) qui s'engage derrière le bord intérieur ou dans un évidement de la plaque à baïonnette (11).

2. Dispositif de sécurité destiné à être utilisé dans une ouverture de sortie d'un tonneau de boisson sous pression, en particulier d'un tonneau de bière, comprenant un corps (1), un tube central (15), une plaque à baïonnette (11) qui est en prise par des saillies extérieures (12, 13, 14) dans des lentes en L (8) de la partie (5) du corps, un ressort de compression (21) qui prend appui, d'un côté, sur la plaque à baïonnette (11) et, de l'autre côté, sur un dispositif d'étanchéité (18, 19, 20), et un élément de verrouillage (22) qui est retenu par le ressort de compression (21) et est engagé derrière le bord intérieur de l'ouverture de sortie du tonneau dans la position de travail, caractérisé en ce que l'élément de verrouillage (22) est constitué par une barrette rectangulaire (26) comprenant un élargissement (29) en forme de T à son extrémité intérieure, et en ce que l'élargissement (29) en forme de T est engagé dans des encoches de la plaque à baïonnette (11).

3. Dispositif de sécurité selon la revendication 1 ou 2, caractérisé en ce que l'élément de verrouillage (22) fait saillie en partie à travers une fenêtre (24, 30) du corps (1) et le bord inférieur (25) de la fenêtre et la plaque à baïonnette (11) servent de butée pour la position de verrouillage.

4. Dispositif de sécurité selon la revendication 3, caractérisé en ce que, dans la position de travail, l'élément de verrouillage (22) est guidé dans des encoches (34) de la plaque à baïonnette (11) et la surface de l'encoche est à l'affleurement du bord inférieur (25) de la fenêtre.

5. Dispositif de sécurité selon la revendication 3 ou 4, caractérisé en ce que la fenêtre (30) présente, à côté d'une extrémité du bord inférieur (33) de la fenêtre, une fente (32) s'étendant axialement vers le bas et ouverte, qui correspond à la largeur de l'élément de verrouillage (22), et en ce que le bord inférieur (33) de la fenêtre, qui se comporte comme une butée dans la position de verrouillage, présente une plus grande largeur que les fentes de baïonnette tangentielles (10).

6. Dispositif de sécurité selon une des revendications précédentes, caractérisé en ce qu'il est prévu plusieurs éléments de verrouillage répartis sur la circonférence du corps.

7. Dispositif de sécurité selon la revendication 6, caractérisé en ce que trois éléments de verrouillage sont disposés en formant chacun un angle de 120° avec les autres.

8. Dispositif de sécurité selon la revendication 7, caractérisé en ce que les trois éléments de verrouillage sont disposés chacun à peu près au milieu des saillies extérieures de la plaque à baïonnette.
